# EUROPÄISCHE PATENTANMELDUNG

(11) **EP 4 759 196 A1**
(43) Veröffentlichungstag der Anmeldung: **17.06.2026**
(21) Anmeldenummer: 25223422.4
(22) Anmeldetag: 15.12.2025
(51) Int. Cl.: A47C 17/175, A47C 17/20, A47C 17/22, A47C 1/023, A47C 17/13

(54) **AUSFAHRBARES POLSTERMÖBEL**

(30) Priorität: 16.12.2024 DE 102024138141
(71) Anmelder: Wilhelm Jockenhöfer GmbH & Co. KG, 45770 Marl (DE)
(72) Erfinder: Jockenhöfer, Wilhelm, 45770 Marl (DE)
(74) Vertreter: Bals & Vogel Patentanwälte PartGmbB

(57) **Zusammenfassung**

Die Erfindung betrifft ein ausfahrbares Polstermöbel (100), welches motorisch in eine Liegestellung (A) oder eine Sitzstellung (B) überführbar ist. Das Polstermöbel (100) umfasst:
- einen Motor (10),
- ein ortsfestes Grundgestell (20) mit wenigstens zwei im Wesentlichen horizontal verlaufenden Stabilisierungsführungen (25),
- eine Rückenlehne (30) mit einem Verstauraum (35),
- wenigstens ein Sitzelement (40),
- wenigstens ein Kopfelement (50) mit wenigstens einem Führungselement (55), wobei das Sitzelement (40) und/oder das Kopfelement (50) durch den Motor (10) relativ zu dem Grundgestell (20) entlang der Stabilisierungsführungen (25) horizontal vor- und zurückverlagerbar sind,

wobei das Sitzelement (40) und das Kopfelement (50) durch einen Gelenkmechanismus (60) miteinander gekoppelt und zwangsverstellbar sind,
wobei in der Liegestellung (A) das Sitzelement (40) und das Kopfelement (50) zusammen eine im Wesentlichen gemeinsame ebene Liegefläche bilden,
wobei in der Sitzstellung (B) lediglich das Sitzelement (40) eine im Wesentlichen ebene Sitzfläche bildet,
wobei in der Sitzstellung (B) das Kopfelement (50) in einer im Wesentlichen vertikalen Position innerhalb des Verstauraums (35) der Rückenlehne (30) verstaubar ist,
wobei zum Abheben des Kopfelements (50) von den Stabilisierungsführungen (25) und zum Verstauen des Kopfelements (50) in dem Verstauraum (35) eine mittige Hebe- und Verstauführung (70), die vorzugsweise von den Stabilisierungsführungen (25) entkoppelt ist, vorgesehen ist,
wobei die mittige Hebe- und Verstauführung (70) eine Auflagefläche (75) aufweist, auf der das Führungselement (55) des Kopfelements (50) aufliegbar und bewegbar ist.

## Beschreibung

Die vorliegende Erfindung betrifft ein ausfahrbares Polstermöbel, welches motorisch in eine Liegestellung oder eine Sitzstellung überführbar ist.

Aus dem Stand der Technik sind bereits eine Vielzahl von Polstermöbel in vielerlei Ausgestaltungen bekannt. Insbesondere sind Liege- bzw. Schlafmöbel bekannt, welche sich per Hand oder motorisch in ein Sitzmöbel umwandeln lassen oder umgekehrt. Derartige umwandelbare Polstermöbel stellen eine äußerst praktische Lösung für kleine Wohnungen oder Gästezimmer dar und sind daher sehr begehrt.

Für die Umwandlung derartiger Polstermöbel gibt es im Stand der Technik unterschiedliche Lösungsansätze.

Die meisten umwandelbaren Polstermöbel weisen üblicherweise ein aufklappbares, verkippbares und/oder bewegbares Oberteil sowie ein ortsfestes Unterteil auf, wobei das Oberteil in der Regel eine Liege- bzw. Sitzfläche bildet und relativ zu dem ortsfesten Unterteil aufgeklappt, verkippt bzw. bewegt werden kann.

Das große Problem bei den derzeit bekannten umwandelbaren Polstermöbeln ist, dass diese einen mechanisch sehr nachteilhaften Umwandlungsmechanismus aufweisen. Dieses große Problem ist insbesondere darauf zurückzuführen, dass bei dem Umwandlungsmechanismus die unterschiedlichen kinematischen Bewegungsabläufe, insbesondere der horizontale Bewegungsablauf und der vertikale Bewegungsablauf, nicht voneinander entkoppelt sind.

Mit anderen Worten werden der horizontale und vertikale Bewegungsablauf bei den derzeit bekannten umwandelbaren Polstermöbeln funktional nicht voneinander getrennt, sondern erfolgen durch ein und demselben Umwandlungsmechanismus.

Die Ausführung des horizontalen und vertikalen Bewegungsablaufes erfolgt insbesondere über zwei seitliche Führungen. Die zwei seitlichen Führungen sind insbesondere randseitig an der Oberseite des Unterteils vorgesehen. Zur Realisierung der Relativbewegung zwischen dem bewegbaren Oberteil und dem ortsfesten Unterteil werden typischerweise an der Unterseite des bewegbaren Oberteils Rollen vorgesehen, welche entlang der beiden seitlich an der Oberseite des Unterteils vorgesehenen Führungen bewegbar sind.

Die ungetrennte Ausführung der unterschiedlichen kinematischen Bewegungsabläufe, insbesondere des horizontalen und vertikalen Bewegungsablaufes, über dieselben zwei seitlichen Führungen führt dazu, dass bei der Umwandlung, insbesondere bei einer Überführung von einer Liegestellung in eine Sitzstellung oder umgekehrt von einer Sitzstellung in eine Liegestellung, sehr viel Geschicklichkeit, Zeit und Muskelkraft bzw. Motorleistung erforderlich ist, da durch die zwei seitlichen Führungen sowohl das komplette Eigengewicht des bewegbaren Oberteils, als auch zusätzlich sämtliche Lasten, die auf die Liege- bzw. Sitzfläche des bewegbaren Oberteils ausgeübt werden, insbesondere das Körpergewicht der sitzenden bzw. liegenden Person, aufgenommen werden müssen.

Die zwei seitlichen Führungen sind zudem oft sehr fragil ausgebildet, sodass sich die zwei seitlichen Führungen, insbesondere bei häufiger Umwandlung, aufgrund der hohen Beanspruchung infolge der gleichzeitigen bzw. ungetrennten unterschiedlichen kinematischen Bewegungsabläufe verbiegen bzw. beschädigt werden.

Durch die Verbiegung bzw. Beschädigung der zwei seitlichen Führungen wird insbesondere die Lauffähigkeit der Rollen massiv beeinträchtigt oder sogar blockiert, was zu einem Verkanten sowie einer enormen Geräusch- bzw. Lärmentwicklung führt, was wiederum für den Kunden als sehr störend empfunden wird. Technisch viel problematischer ist jedoch, dass das Polstermöbel nicht mehr in seiner Liegestellung bzw. Sitzstellung positionsfest verharren kann.

Zusammenfassend kann also festgehalten werden, dass aufgrund der ungetrennten Ausführung der unterschiedlichen kinematischen Bewegungsabläufe, insbesondere des horizontalen und vertikalen Bewegungsablaufes, durch lediglich zwei seitlichen Führungen, die technische Funktionsfähigkeit bei häufiger Umwandlung nicht mehr gewährleistet werden kann.

Es ist daher Aufgabe der vorliegenden Erfindung, die voranstehend beschriebenen Nachteile bei einem umwandelbaren Polstermöbel zumindest teilweise zu beheben. Insbesondere ist es Aufgabe der vorliegenden Erfindung, ein verbessertes umwandelbares Polstermöbel zu schaffen, das gegenüber dem Stand der Technik auch nach häufiger Umwandlung zuverlässiger, leiser, schneller komfortabler und vor allem effizienter von einer Liegestellung in eine Sitzstellung oder umgekehrt von einer Sitzstellung in eine Liegestellung überführbar ist.

Voranstehende Aufgabe wird gelöst durch ein ausfahrbares Polstermöbel mit den Merkmalen des Anspruchs 1.

Weitere Merkmale und Details der Erfindung ergeben sich aus den Unteransprüchen, der Beschreibung und den Zeichnungen.

Gemäß der Erfindung wird die Aufgabe durch ein ausfahrbares Polstermöbel gelöst, welches motorisch in eine Liegestellung oder eine Sitzstellung überführbar ist.

Das ausfahrbare Polstermöbel umfasst:
- einen Motor,
- ein ortsfestes Grundgestell mit wenigstens zwei im Wesentlichen horizontal verlaufenden Stabilisierungsführungen,
- eine Rückenlehne mit einem Verstauraum,
- wenigstens ein Sitzelement,
- wenigstens ein Kopfelement mit wenigstens einem Führungselement,

wobei das Sitzelement und/oder das Kopfelement durch den Motor relativ zu dem Grundgestell entlang der Stabilisierungsführungen horizontal vor- und zurückverlagerbar sind,
wobei das Sitzelement und das Kopfelement durch einen Gelenkmechanismus miteinander gekoppelt und zwangsverstellbar sind,
wobei in der Liegestellung das Sitzelement und das Kopfelement zusammen eine im Wesentlichen gemeinsame ebene Liegefläche bilden,
wobei in der Sitzstellung lediglich das Sitzelement eine im Wesentlichen ebene Sitzfläche bildet,
wobei in der Sitzstellung das Kopfelement in einer im Wesentlichen vertikalen Position innerhalb des Verstauraums der Rückenlehne verstaubar ist,
wobei zum Abheben des Kopfelements von den Stabilisierungsführungen und zum Verstauen des Kopfelements in dem Verstauraum eine mittige Hebe- und Verstauführung vorgesehen ist,
wobei die mittige Hebe- und Verstauführung eine Auflagefläche aufweist, auf der das Führungselement des Kopfelements aufliegbar und bewegbar ist.

Es wird also ein umwandelbares, insbesondere motorisch ein- und ausfahrbares, Polstermöbel bereitgestellt, welches in eine Liegestellung oder eine Sitzstellung überführbar ist. Mit anderen Worten kann das erfindungsgemäße Polstermöbel an verschiedene Bedürfnisse angepasst und dadurch multifunktional genutzt werden, sodass durch das erfindungsgemäße Polstermöbel insbesondere eine Liege- bzw. Schlafmöglichkeit oder aber auch eine Sitzmöglichkeit geschaffen werden kann.

Die Kernidee der Erfindung ist es, die unterschiedlichen kinematischen Bewegungsabläufe, insbesondere den horizontalen Bewegungsablauf und den vertikalen Bewegungsablauf, welche den Umwandlungsmechanismus bestimmen, voneinander funktional zu trennen bzw. zu entkoppeln, um dadurch eine wesentliche Kräfteminimierung sicherstellen zu können.

Der horizontale Bewegungsablauf beschreibt dabei insbesondere eine Bewegung, bei der alle Punkte des Sitzelements und/oder des Kopfelements im Wesentlichen eine gleiche translatorische horizontale Verschiebung relativ zu dem Grundgestell erfahren.

Hierfür ist erfindungsgemäß vorgesehen, dass das Grundgestell wenigstens zwei im Wesentlichen horizontal verlaufende Stabilisierungsführungen aufweist, entlang dieser das Sitzelement und/oder das Kopfelement horizontal vor- und zurückverlagerbar sind.

Der vertikale Bewegungsablauf beschreibt grundsätzlich eine Bewegung, die aus einem Ansteigen, Verdrehen, Verklappen, Verkippen, Wenden, Neigen oder aus einer Kombination hiervon resultieren kann. Der vertikale Bewegungsablauf beschreibt insbesondere eine Bewegung, bei der alle Punkte lediglich des Kopfelements um einen fiktiven Wendepunkt aus einer im Wesentlich horizontalen Position in eine im Wesentlichen vertikale Position vor- und zurückverlagerbar sind. Der vertikale Bewegungsablauf beschreibt insbesondere eine Bewegung zum Abheben des Kopfelements von den Stabilisierungsführungen und zum Verstauen des Kopfelements in einen Verstauraum der Rückenlehne.

Hierfür ist erfindungsgemäß eine zusätzliche und separate mittige Hebe- und Verstauführung vorgesehen, wobei die mittige Hebe- und Verstauführung eine Auflagefläche aufweist, auf der ein Führungselement des Kopfelements aufliegbar und bewegbar ist.

Der wesentliche technische Vorteil des erfindungsgemäßen Polstermöbels ist, dass durch die bewusste und gezielte Trennung bzw. Entkoppelung des horizontalen Bewegungsablaufes und des vertikalen Bewegungsablaufes voneinander, bei der Umwandlung des erfindungsgemäßen Polstermöbels, insbesondere bei einer Überführung von einer Liegestellung in eine Sitzstellung oder umgekehrt von einer Sitzstellung in eine Liegestellung, im Gegensatz zum Stand der Technik sehr viel weniger Geschicklichkeit, Zeit und Muskelkraft bzw. Motorleistung erforderlich ist, da die bei der Umwandlung auftretenden Kräfte in horizontale und vertikale Kraftkomponenten zerlegt werden, welche nun separat einerseits durch die Stabilisierungsführungen und andererseits durch die zusätzliche erfindungsgemäße mittige Hebe- und Verstauführung aufgenommen werden können.

Hierdurch kann sichergestellt werden, dass sich die Stabilisierungsführungen auch nach häufiger Umwandlung nicht mehr verbiegen bzw. beschädigt werden, sodass die technische Funktionsfähigkeit des erfindungsgemäßen Polstermöbels auch über lange Zeit gewährleistet werden kann.

Durch die Entkoppelung des horizontalen Bewegungsablaufes und des vertikalen Bewegungsablaufes wird zudem auch die Lauffähigkeit der Rollen massiv verbessert, da diese nicht mehr blockiert werden, sodass ein Verkanten verhindert werden kann. Die Verbesserung der Lauffähigkeit führt wiederum zu einer drastischen Minderung der Geräusch- bzw. Lärmentwicklung, was wiederum für den Kunden als sehr positiv empfunden wird. Darüber hinaus kann durch die Entkoppelung des horizontalen Bewegungsablaufes und des vertikalen Bewegungsablaufes voneinander gewährleistet werden, dass das erfindungsgemäße Polstermöbel nun in seiner Liegestellung bzw. Sitzstellung positionsfest verharren kann.

Vorzugsweise ist das Grundgestell kastenförmig, insbesondere als ein Grundkasten mit einem Hohlraum, ausgebildet und weist ein erstes Ende und ein zweites Ende auf, wobei sich die Stabilisierungsführungen jeweils ausgehend von dem ersten Ende bis zu einem Punkt erstrecken, der um eine Länge beabstandet von dem zweiten Ende angeordnet ist. Gemäß der Erfindung ist explizit vorgesehen, dass die Stabilisierungsführungen zur Stabilisierung des Sitzelements und/oder des Kopfelements und ausschließlich zur Ausführung des horizontalen Bewegungsablaufes, insbesondere zur gleichmäßigen translatorischen im Wesentlichen horizontalen Verschiebung des Sitzelements und/oder des Kopfelements relativ zu dem Grundgestell dienen. Ein vertikaler Bewegungsablauf durch die Stabilisierungsführungen ist bewusst und gezielt nicht vorgesehen und nicht erwünscht. Die Stabilisierungsführungen sind im Wesentlichen jeweils seitlich, insbesondere randseitig, am Grundgestell vorgesehen, sodass jeweils eine Stabilisierungsführung linkseitig bzw. rechtsseitig zu der mittigen Hebe- und Verstauführung beabstandet angeordnet ist. Mit anderen Worten ist die mittige Hebe- und Verstauführung zwischen den Stabilisierungsführungen angeordnet, wobei jeweils eine Stabilisierungsführung linkseitig bzw. rechtsseitig beabstandet zu der mittigen Hebe- und Verstauführung sowie randseitig am Grundgestell angeordnet ist. Die erfindungsgemäße mittige Hebe- und Verstauführung ist derart mittig angeordnet, dass sie von den seitlichen, insbesondere randseitigen, Stabilisierungsführungen gleichmäßig oder im Wesentlichen gleichmäßig beabstandet ist. Oder weiter anders ausgedrückt ist die erfindungsgemäße mittige Hebe- und Verstauführung zentral, symmetrisch und beabstandet von den seitlichen, insbesondere randseitigen, Stabilisierungsführungen angeordnet.

Vorzugsweise weist das Grundgestell wenigstens zwei obere Stabilisierungsführungen und wenigstens zwei untere Stabilisierungsführungen auf, wobei die oberen Stabilisierungsführungen an einer Oberseite des Grundgestells und die unteren Stabilisierungsführungen an einer Innenseite des Grundgestells vorgesehen sind. Hierdurch kann die translatorische im Wesentlichen horizontale Verschiebung des Sitzelements und/oder des Kopfelements relativ zu dem Grundgestell weiter verbessert werden, in dem der horizontale Bewegungsablauf weiter zerlegt wird. Mit anderen Worten wird nicht nur der horizontale und vertikale Bewegungsablauf voneinander entkoppelt, sondern zusätzlich auch der horizontale Bewegungsablauf selbst weiter in zwei untergeordnete separate horizontale Bewegungsabläufe zerlegt, sodass für das Sitzelement und das Kopfelement jeweils ein einzelner horizontaler Bewegungsablauf vorgesehen ist. Weiter anders ausgedrückt sind für das Sitzelement und das Kopfelement jeweils separate Stabilisierungsführungen vorgesehen, wobei vorzugsweise das Sitzelement entlang der unteren Stabilisierungsführungen und das Kopfelement entlang der oberen Stabilisierungsführungen horizontal vor- und zurückverlagerbar sind, sodass hierdurch wiederum die auftretenden Kräfte besser verteilt werden können. Die separate Vorsehung der oberen bzw. unteren Stabilisierungsführungen bringt den technischen Vorteil mit sich, dass diese unter Berücksichtigung der auftretenden Kräfte jeweils flexibel, insbesondere unabhängig voneinander unterschiedlich dimensioniert, ausgestaltet und ausgelegt, werden können.

So ist es beispielsweise denkbar, dass die unteren Stabilisierungsführungen länger, größer und/oder robuster sowie aus einem anderen Werkstoff ausgebildet werden also die oberen Stabilisierungsführungen, da durch die unteren Stabilisierungsführungen insbesondere das gesamte Eigengewicht des vergleichbar größeren und schwereren Sitzelements sowie auch zusätzlich sämtliche Lasten, die auf die Liege- bzw. Sitzfläche des Sitzelements ausgeübt werden, insbesondere das Körpergewicht der sitzenden bzw. liegenden Person, aufgenommen werden. Mit anderen Worten wird hierdurch berücksichtigt, dass die oberen bzw. unteren Stabilisierungsführungen unterschiedlich belastet werden, sodass sich die Stabilisierungsführungen auch nach häufiger Umwandlung nicht mehr wie im Stand der Technik verbiegen bzw. beschädigt werden, sodass wiederum die technische Funktionsfähigkeit des erfindungsgemäßen Polstermöbels über lange Zeit gewährleistet werden kann. Die separate Vorsehung der oberen bzw. unteren Stabilisierungsführungen bringt den weiteren technischen Vorteil mit sich, dass im Wartungsfall die Stabilisierungsführungen unabhängig voneinander ausgewechselt werden. Einzelne defekte Stabilisierungsführungen können ohne Beeinträchtigung der anderen Stabilisierungsführungen einfach und kostengünstig ausgetauscht werden.

Vorzugsweise sind die oberen Stabilisierungsführungen offen und die unteren Stabilisierungsführungen geschlossen ausgebildet. Die oberen Stabilisierungsführungen dienen zur Stabilisierung und Ausführung des horizontalen Bewegungsablaufes des Kopfelements. Die unteren Stabilisierungsführungen dienen zur Stabilisierung und Ausführung des horizontalen Bewegungsablaufes des Sitzelements. Die offene Ausbildung der oberen Stabilisierungsführungen hat den technischen Vorteil, dass ein Abheben des Kopfelements von den oberen Stabilisierungsführungen, insbesondere ein Verstauen des Kopfelements in dem Verstauraum durch die erfindungsgemäße mittige Hebe- und Verstauführung möglich ist. Das Abheben kann derart verstanden werden, dass das Kopfelement entweder vollständig von den Stabilisierungsführungen beabstandet ist und diese nicht mehr berührt oder teilweise von den Stabilisierungsführungen beabstandet ist und weiterhin teilweise auf der Oberfläche der oberen Stabilisierungsführungen geführt ist. Die geschlossene Ausbildung der unteren Stabilisierungsführungen hat den technischen Vorteil, dass das Sitzelement innerhalb der unteren Stabilisierungsführungen geführt ist und dadurch insbesondere präzise zwangsgeführt ist, sodass ein Verkanten und/oder ein Ausklinken, d. h. eine Verschiebung des Sitzelements relativ zum Grundgestell quer zur Verlaufsrichtung der unteren Stabilisierungsführungen, ausgeschlossen ist.

Vorzugsweise weist die mittige Hebe- und Verstauführung (für das Kopfelement) eine gekrümmte Bahn auf. Die erfindungsgemäße mittige Hebe- und Verstauführung ist zwischen den seitlichen, insbesondere randseitigen, Stabilisierungsführungen angeordnet. Die erfindungsgemäße mittige Hebe- und Verstauführung dient ausschließlich zur Ausführung des vertikalen Bewegungsablaufes, insbesondere zum Abheben des Kopfelements von den Stabilisierungsführungen und zum Verstauen des Kopfelements in den (hohlraumartigen) Verstauraum der Rückenlehne. Durch die gekrümmte Bahn wird insbesondere ein nahtloser Übergang zwischen dem horizontalen und vertikalen Bewegungsablauf des Kopfelements realisiert, sodass der horizontale Bewegungsablauf und der vertikale Bewegungsablauf voneinander entkoppelt werden. Durch die gekrümmte Bahn können insbesondere Momente bzw. Kräfte gleichmäßig aufgenommen werden, sodass eine stabile und präzise Führung möglich ist. Aufgrund der kontinuierlich ansteigenden Kurvenform können durch die gekrümmte Bahn die beim Übergang zwischen dem horizontalen und vertikalen Bewegungsablauf wirkenden Momente bzw. Kräfte insbesondere fließend und ohne plötzlichen Richtungswechsel übertragen werden, wodurch der Verschleiß und die Belastung drastisch reduziert werden kann. Mit anderen Worten wird durch die gekrümmte Bahn ein präziser und harmonischer, insbesondere entkoppelter vertikaler Bewegungsablauf ermöglicht, wobei gleichzeitig abrupte Richtungswechsel, insbesondere Stopps bzw. Starts, vermieden werden.

Der vertikale Bewegungsablauf beschreibt grundsätzlich eine Bewegung, die aus einem Abheben, Ansteigen, Verdrehen, Verkippen, Wenden, Neigen oder aus einer Kombination hiervon resultieren kann. Der vertikale Bewegungsablauf kann insbesondere eine Bewegung beschreiben, bei der alle Punkte lediglich des Kopfelements um einen fiktiven Wendepunkt aus einer im Wesentlich horizontalen Position in eine im Wesentlichen vertikale Position vor- und zurückverlagerbar sind. Je steiler die Kurvenform der gekrümmten Bahn bzw. der erfindungsgemäßen mittigen Hebe- und Verstauführung ausgebildet ist, desto schneller ist eine Verlagerung des Kopfelements aus einer im Wesentlich horizontalen Position in eine im Wesentlichen vertikale Position möglich. Mit anderen Worten kann das Kopfelement schneller von den Stabilisierungsführungen abheben und schneller in den Verstauraum der Rückenlehne verstaut werden, je steiler die Kurvenform der gekrümmten Bahn bzw. der erfindungsgemäßen mittigen Hebe- und Verstauführung ausgebildet ist. So ist es denkbar, dass die Kurvenform der gekrümmten Bahn bzw. der erfindungsgemäßen mittigen Hebe- und Verstauführung rampenförmig mit einer stark ansteigenden Steigung ausgebildet ist. Es ist auch denkbar, dass die gekrümmte Bahn bzw. die erfindungsgemäße mittige Hebe- und Verstauführung eine anderweitige Kurvenform aufweist, welche geeignet ist, einen fließenden Übergang ohne plötzlichen Richtungswechsel zwischen dem horizontalen und vertikalen Bewegungsablauf zu ermöglichen. Da die erfindungsgemäße mittige Hebe- und Verstauführung ausschließlich zur Ausführung des vertikalen Bewegungsablaufes, insbesondere zum Abheben des Kopfelements von den Stabilisierungsführungen und zum Verstauen des Kopfelements in den Verstauraum der Rückenlehne dient, weist die erfindungsgemäße mittige Hebe- und Verstauführung gar keinen oder einen nur sehr geringen horizontalen Abschnitt auf, wobei dieser sehr geringe horizontale Abschnitt lediglich zum Andocken bzw. Übergehen während des Abhebens des Kopfelements von den Stabilisierungsführungen vorgesehen ist. Vorzugsweise verläuft die gekrümmte Bahn bzw. die erfindungsgemäße mittige Hebe- und Verstauführung halbkreisförmig. Hierdurch kann die gekrümmte Bahn bzw. die erfindungsgemäße mittige Hebe- und Verstauführung insbesondere in engen Bauräumen sehr platzsparend ausgebildet werden, ohne zusätzliche mechanische Führungs- und Umlenkschienensysteme vorzusehen. Mit anderen Worten ist hierdurch eine insgesamt sehr kompakte und kostengünstige Konstruktionsbauweise des erfindungsgemäßen Polstermöbels, insbesondere der Rückenlehne, möglich. Die halbkreisförmige Kurvenform eignet sich insbesondere für sich immer wiederholende Bewegungszyklen, insbesondere für sich wiederholende Überführungen von einer Liegestellung in eine Sitzstellung oder umgekehrt von einer Sitzstellung in eine Liegestellung. Es ist ferner denkbar, dass die gekrümmte Bahn bzw. die erfindungsgemäße mittige Hebe- und Verstauführung nur näherungsweise halbkreisförmig verläuft. Es ist denkbar, dass die gekrümmte Bahn bzw. die erfindungsgemäße mittige Hebe- und Verstauführung im Wesentlichen s-förmig, bogenförmig, wellenförmig, parabelförmig, mäanderförmig, vertikal bzw. orthogonal verläuft oder bereichsweise veränderliche hiervon kombinierte Abschnitte aufweist, sodass der vertikale Bewegungsablauf kombinierte Bewegungskomponenten aufweist.

Gemäß der Erfindung ist explizit vorgesehen, dass die mittige Hebe- und Verstauführung eine Auflagefläche aufweist, auf der das Führungselement des Kopfelements aufliegbar (abrollbar) und bewegbar ist. Vorzugsweise ist das Führungselement des Kopfelements als eine Rolle oder als ein Gleitelement ausgebildet. Das Führungselement des Kopfelements ist speziell dafür ausgebildet, den vertikalen Bewegungsablauf entlang der vorgegebenen Bahn, insbesondere entlang der gekrümmten Bahn bzw. der erfindungsgemäßen mittigen Hebe- und Verstauführung, zu steuern. Mit anderen Worten kann durch das Führungselement des Kopfelements eine exakte Bewegung entlang einer definierten Bahn gewährleistet werden, was für ein präzises und komfortables Ein- und Ausfahren des erfindungsgemäßen Polstermöbels, insbesondere für eine Überführung von einer Liegestellung in eine Sitzstellung oder umgekehrt von einer Sitzstellung in eine Liegestellung, von großer technischer Bedeutung ist. Das Führungselement des Kopfelements ist vorteilhafter Weise aus einem robusten Material wie gehärtetem Stahl oder hochfestem Kunststoff gefertigt, sodass durch das Führungselement hohe Lasten aufgenommen, insbesondere getragen, werden können. Mit anderen Worten weist das Führungselement des Kopfelements eine sehr hohe Tragfähigkeit auf. Insbesondere in der Ausgestaltung des Führungselementes als Rolle, vorzugsweise eine kugel- oder nadelgelagerte Rolle, weiter bevorzugt eine gummierte Rolle, können durch das Führungselement Stöße bzw. Vibrationen abgefedert bzw. gedämpft werden, sodass das Führungselement eine hervorragende Lauffähigkeit aufweist, wobei durch das Führungselement eine Geräusch- bzw. Lärmentwicklung reduziert bzw. vermieden wird. Zudem können in der Ausgestaltung des Führungselementes als Rolle die hohen Lasten relativ gleichmäßig auf die Auflagefläche der erfindungsgemäßen mittigen Hebe- und Verstauführung verteilt werden. Es ist denkbar, dass das Kopfelement mehrere Führungselemente aufweist. Es ist denkbar, dass das Führungselement mehrteilig ausgebildet ist und mehrere Komponenten, insbesondere mehrere Rollen und/oder Gleitelemente aufweist, wobei die Komponenten parallel, in Reihe oder versetzt zueinander anordenbar sind.

Vorzugsweise ist das Gleitelement als eine Gleitrolle, ein Gleitstein oder ein Vlieselement ausgebildet. Gleitrollen zeichnen sich insbesondere dadurch aus, dass diese sowohl rollen als auch gleiten können. Durch die Kombination aus Rollen und Gleiten wird insbesondere der Widerstand verringert, was zu einer reibungsloseren Bewegung entlang der gekrümmten Bahn bzw. der erfindungsgemäßen mittigen Hebe- und Verstauführung führt. Gleitrollen können ebenfalls sehr hohe Lasten aufnehmen bzw. tragen und diese gleichmäßig auf die Auflagefläche der erfindungsgemäßen mittigen Hebe- und Verstauführung verteilen. Gleitsteine zeichnen sich durch eine noch bessere Laufruhe aus. Mit anderen Worten können in der Ausgestaltung des Führungselementes als Gleitstein eine noch gleichmäßigere und vibrationsärmere, insbesondere sehr leise, Bewegung entlang der gekrümmten Bahn bzw. der erfindungsgemäßen mittigen Hebe- und Verstauführung gewährleistet werden. Vlieselemente weisen aufgrund ihrer besonderen Materialstruktur bzw. Gewebestruktur eine insbesondere dämpfende Wirkung auf, die Stöße und Vibrationen noch besser absorbieren kann, wodurch eine noch bessere Laufruhe gewährleistet werden kann. Darüber hinaus sind Vlieselemente sehr kostengünstig und sehr einfach zu montieren. Es ist denkbar, dass die Vlieselemente durch Form- und/oder Kraftschluss beispielsweise mittels Nieten, Klammern, Schrauben oder aber auch durch Stoffschluss beispielsweise mittels Klebung an dem Kopfelement angebracht ist.

Vorzugsweise ist die Auflagefläche der mittigen Hebe- und Verstauführung aus Kunststoff, Metall, Holz oder ähnlichem ausgebildet. Die Auflagefläche wird insbesondere durch ein gebogenes Blech mit bestimmter Länge, Breite und Dicke gebildet, wobei die Länge und Breite vorteilhafterweise durch die Kurvenform der gekrümmten Bahn bzw. der erfindungsgemäßen mittigen Hebe- und Verstauführung definiert werden. Es ist denkbar, dass die Breite der Auflagefläche der Breite oder im Wesentlichen der Breite des Führungselements des Kopfelements entspricht. Es ist denkbar, dass die Breite der Auflagefläche wesentlich, vorzugsweise doppelt, besonders bevorzugt dreimal, so breit ist, wie die Breite des Führungselements des Kopfelements. Es ist denkbar, dass die Auflagefläche offen ausgebildet ist. Es ist denkbar, dass die Auflagefläche halboffen oder geschlossen, insbesondere als Führungsleiste ausgebildet ist. Es ist denkbar, dass sich die Auflagefläche über den gesamten Bereich der mittigen Hebe- und Verstauführung erstreckt oder nur bereichsweise an der mittigen Hebe- und Verstauführung vorgesehen ist. Es ist denkbar, dass die Auflagefläche unterbrochen oder aus mehreren einzelnen Flächen gebildet wird. Die Auflagefläche dient als Roll- bzw. Gleitfläche und gleichzeitig als Auflager zur Lastaufnahme, die während dem vertikalen Bewegungsablauf bzw. während der Überführung von einer Liegestellung in eine Sitzstellung oder umgekehrt von einer Sitzstellung in eine Liegestellung ausgeübt werden. Insbesondere in der Ausgestaltung der Auflagefläche aus Metall, vorzugsweise gehärteten Metall, kann eine Führungsfläche bereitgestellt werden, welche sehr widerstandfähig gegen Abrieb ist. Mit anderen Worten ist die Auflagefläche aufgrund der hohen Steifigkeit und Festigkeit des Metalls sehr stabil und formbeständig, sodass sich die Auflagefläche, insbesondere das Blech, nicht verformt und dadurch den vertikalen Bewegungsablauf in keinster Weise negativ beeinträchtigt. Die Ausgestaltung der Auflagefläche aus Kunststoff bringt den Vorteil mit sich, dass der Reibungswiderstand weiter reduziert ist, da Kunststoff eine natürliche Gleiteigenschaft aufweist. Des Weiteren ist Kunststoff unempfindlich gegen Staub, Schmutz sowie Feuchtigkeit, was sich insbesondere über längere Zeit ansammeln kann. Darüber hinaus ist Kunststoff wesentlich kostengünstiger herzustellen und leichter an die Geometrie der gekrümmten Bahn bzw. der erfindungsgemäßen mittigen Hebe- und Verstauführung anpassbar.

Vorzugsweise weist die Auflagefläche eine Beschichtung auf. Bei der Beschichtung kann es sich insbesondere um eine reibungsarme Beschichtung handeln. Insbesondere in der Ausgestaltung der Auflagefläche aus Metall kann durch eine derartige reibungsarme Beschichtung der Reibungswiderstand zwischen dem Führungselement des Kopfelements und der Auflagefläche weiter drastisch reduziert werden, sodass ein nahezu reibungsloser und dadurch sehr energieeffizienter vertikaler Bewegungsablauf mit hervorragendem Abrollverhalten gewährleistet werden kann. Aufgrund des extrem geringen Reibungswiderstands herrschen optimale Kontaktflächeneigenschaften, wodurch nahezu kein Verschleiß zwischen dem Führungselement des Kopfelements und der Auflagefläche entsteht. Dies verlängert sowohl die Lebensdauer des Führungselements des Kopfelements, als auch die Lebensdauer der Auflagefläche, sodass wiederum die technische Funktionsfähigkeit des erfindungsgemäßen Polstermöbels über lange Zeit gewährleistet werden kann.

Vorzugsweise weist die erfindungsgemäße mittige Hebe- und Verstauführung mehrere Stege auf. Es ist auch denkbar, dass die erfindungsgemäße mittige Hebe- und Verstauführung lediglich einen einzigen Steg aufweist. Die vorzugsweisen mehreren Stege stellen insbesondere strukturelle Elemente der erfindungsgemäßen mittigen Hebe- und Verstauführung dar, um die Festigkeit und Steifigkeit der Auflagefläche zu erhöhen. Mit anderen Worten dienen die mehreren Stege als Trägerstruktur zur Strukturstabilisierung und stützenden Wirkung der Auflagefläche, sodass die Auflagefläche während des vertikalen Bewegungsablaufes nicht oder nur geringfügig durchgebogen wird. Durch die mehreren Stege wird insbesondere die Steifigkeit und Kraftflussübertragung der erfindungsgemäßen mittigen Hebe- und Verstauführung wesentlich erhöht, sodass die wirkenden Kräfte gleichmäßig aufgenommen bzw. abgeleitet werden können. Mit anderen Worten kann durch eine gezielte Anordnung und Ausgestaltung der mehreren Stegen eine Kräfteminimierung sichergestellt werden, sodass die erfindungsgemäße mittige Hebe- und Verstauführung, insbesondere die Auflagefläche, den äußeren bzw. einwirkenden Kräften infolge des vertikalen Bewegungsablaufes standhalten kann, ohne sich dabei zu verformen bzw. zu verbiegen. Es ist denkbar, dass die Auflagefläche der erfindungsgemäßen mittigen Hebe- und Verstauführung durch die mehreren Stege selbst gebildet wird. Mit anderen Worten kann hierdurch auf ein Blech aus Metall bzw. Kunststoff verzichtet werden, was wiederum, insbesondere in der Serienproduktion, zu einer wesentlichen Kostenersparnis und vereinfachten Konstruktion führt. Die aus den mehreren Stegen gebildete Auflagefläche kann wiederum bereichsweise oder komplett eine zuvor beschriebene reibungsarme Beschichtung aufweisen. Vorzugsweise sind die mehreren Stege jeweils aus Holz, Kunststoff oder Metall ausgebildet. Vorzugsweise entspricht die geometrische Form jeweils eines Steges oder ein Teilabschnitt eines Steges der Kurvenform der gekrümmten Bahn bzw. der erfindungsgemäßen mittigen Hebe- und Verstauführung.

Grundsätzlich bilden das Grundgestell und die Rückenlehne eine Einheit, wobei die Einheit einteilig oder mehrteilig ausgebildet sein kann. Eine einteilige Einheit kann derart verstanden werden, dass das Grundgestell und die Rückenlehne aus einem einzigen durchgehenden Bauteil ausgebildet sind, wohingegen eine mehrteilige Einheit sich dadurch auszeichnet, dass das Grundgestell und die Rückenlehnen jeweils aus mehreren einzelnen Konstruktionselementen ausgebildet sind, welche fest und/oder lösbar miteinander verbundenen werden können. Vorzugsweise bilden das Grundgestell und die Rückenlehne eine Einheit mit einer Rückwand. Die Rückwand dient einerseits als Begrenzungsfläche des Verstrauraums der Rückenlehne und andererseits als Montagefläche für die erfindungsgemäße mittige Hebe- und Verstauführung.

Vorzugsweise weist die Rückwand bereichsweise eine Verstärkung auf. Vorzugsweise ist die Verstärkung im Bereich der erfindungsgemäßen mittigen Hebe- und Verstauführung vorgesehen. Durch die gezielte Ausgestaltung und Anordnung der Verstärkung im Bereich der erfindungsgemäßen mittigen Hebe- und Verstauführung kann weniger Material eingesetzt werden, um dieselbe oder gar eine erhöhte Stabilität zu erreichen, was wiederum zu einer wesentlichen Gewichts- und Kostenersparnis führt. Die Verstärkung stellt insbesondere ein strukturelles Element der Rückwand dar, um die Festigkeit und Steifigkeit der Rückwand wesentlich zu erhöhen. Mit anderen Worten dient die Verstärkung als zusätzliche Trägerstruktur zur Strukturstabilisierung und stützenden Wirkung der Rückwand, sodass die Rückwand während des vertikalen Bewegungsablaufes nicht durchknickt bzw. durchbrochen wird. Durch die Verstärkung wird insbesondere die Steifigkeit und Kraftflussübertragung der Rückwand wesentlich erhöht, sodass die während des vertikalen Bewegungsablaufes wirkenden Kräfte gleichmäßig aufgenommen werden können.

Es ist denkbar, dass die Rückwand unterbrochen, insbesondere aus mehreren Einzelwänden oder einzelnen Leisten, gebildet ist, sodass hierdurch eine weitere Gewichts- und Kostenersparnis erreicht werden kann. Es ist denkbar, dass die Rückwand beispielsweise aus drei Einzelwänden bzw. drei einzelnen Leisten gebildet wird. Somit können zwei Einzelwände bzw. zwei einzelne Leisten jeweils seitlich, insbesondere randseitig, und eine Einzelwand bzw. eine einzelne Leiste mittig im Bereich der erfindungsgemäßen mittigen Hebe- und Verstauführung vorgesehen sein. Somit können die zwei seitlichen, insbesondere randseitigen, Einzelwände bzw. Leisten, als Begrenzungsflächen des Verstrauraums der Rückenlehne und die mittige Einzelwand bzw. einzelne Leiste als Montagefläche der erfindungsgemäßen mittigen Hebe- und Verstauführung verstanden werden. Die mehreren Einzelwänden oder einzelnen Leisten können gleiche geometrische Dimensionen und Materialeigenschaften aufweisen oder unabhängig voneinander unterschiedlich ausgebildet sein. So ist es beispielsweise denkbar, dass die zwei seitlichen, insbesondere randseitigen, Einzelwände bzw. Leisten, dünner ausgebildet sind, als die mittige Einzelwand bzw. einzelne Leiste. Es ist denkbar, dass die Rückwand mehrere einzelne Querstreben aufweist, um die Festigkeit und Steifigkeit der Rückwand, insbesondere der Montagefläche der erfindungsgemäßen mittigen Hebe- und Verstauführung weiter zu erhöhen. Die mehreren einzelnen Querstreben können gleiche geometrische Dimensionen und Materialeigenschaften aufweisen oder unabhängig voneinander unterschiedlich ausgebildet sein. Es ist denkbar, dass die mehreren Einzelwände und/oder die einzelnen Querstreben vorzugsweise jeweils aus Holz ausgebildet sind. Es ist aber auch denkbar, dass die mehreren Einzelwände und/oder die einzelnen Querstreben jeweils aus Kunststoff, Metall oder ähnlichem ausgebildet sind. Um die Rückwand (vollumfänglich) zu verschließen, um Verschmutzungen im Verstauraum zu vermeiden, kann eine insbesondere brettartige Blende vorgesehen sein. Es ist denkbar, dass die gesamte Rückwand oder die mehreren Einzelwänden bzw. einzelnen Leisten jeweils einen Anschlag oder eine Anschlagfläche aufweisen, sodass das Kopfelement beim Verstauen in dem Verstauraum der Rückenlehne bei Erreichen einer vorbestimmten Endposition an dem Anschlag oder der Anschlagfläche anschlägt. Mit anderen Worten kann durch den Anschlag bzw. der Anschlagfläche eine Endposition des vertikalen Bewegungsablaufes begrenzt bzw. definiert werden.

Vorzugsweise weist das Sitzelement Stützrollen auf. Vorzugsweise weist das Sitzelement wenigstens zwei Stützrollen auf, welche insbesondere jeweils seitlich in einem vorderen Bereich des Sitzelements vorgesehen sind. Die Stützrollen können als Bodenrollen verstanden werden, mittels derer das Sitzelement auf dem Boden, insbesondere rollbar, abgestützt ist. Mit anderen Worten sind die Stützrollen, vorzugsweise kleine tragfähige Rollen, die speziell dafür vorgesehen sind, das Sitzelement auf dem Boden abzustützen, insbesondere eine horizontale Vor- und Zurückverlagerung des Sitzelements relativ zu dem Grundgestell während einer Überführung von einer Liegestellung in eine Sitzstellung oder umgekehrt von einer Sitzstellung in eine Liegestellung zu vereinfachen. Weiter anders ausgedrückt ermöglichen die Stützrollen ein vereinfachteres Ein- und Ausfahren des Sitzelements relativ zu dem Grundgestell. Es ist denkbar, dass die Stützrollen jeweils einen Bremsmechanismus aufweisen, um die Rollen in der Liegestellung oder Sitzstellung zu blockieren. Es ist denkbar, dass der Bremsmechanismus mechanisch durch einen Hebel mit dem Fuß oder per Hand aktiviert werden kann. Es ist denkbar, dass der Bremsmechanismus elektrisch durch Sensoren oder einen Schalter automatisch oder halbautomatisch aktiviert werden kann. Es ist denkbar, dass der Bremsmechanismus auf dem Funktionsprinzip einer Totalbremse basiert, wonach durch den Bremsmechanismus sowohl die Drehung der einzelnen Stützrollen, als auch eine Rotation des Gehäuses der Stützrollen blockiert werden. Es ist denkbar, dass der Bremsmechanismus auf dem Funktionsprinzip einer Radbremse basiert, wonach lediglich die Drehung der einzelnen Stützrollen blockiert werden, jedoch eine Rotation des Gehäuses, insbesondere des Rollenhalters, der Stützrollen zugelassen wird. Mit anderen Worten kann durch den Bremsmechanismus verhindert werden, dass sich die Stützrollen oder eine einzelne Stützrolle unbeabsichtigt in eine bestimmte Richtung bewegt bzw. abrollt und dadurch zu einer Instabilität des erfindungsgemäßen Polstermöbels führt. Anders ausgedrückt kann durch den Bremsmechanismus zusätzlich gewährleistet werden, dass das erfindungsgemäße Polstermöbel in seiner Liegestellung bzw. Sitzstellung positionsfest verharrt. Es ist jedoch auch denkbar, dass der Bremsmechanismus auf dem Funktionsprinzip einer Richtungsbremse basiert, wonach die Drehung der einzelnen Stützrollen zugelassen werden, jedoch eine Rotation des Gehäuses, insbesondere des Rollenhalters, der Stützrollen blockiert wird, sodass die Stützrollen eine gezielte kontrollierte Bewegung in eine bestimmte Richtung, vorzugsweise lediglich geradeaus in Längsrichtung des Sitzelements bzw. parallel zu den Stabilisierungsführungen, ausführen können.

Vorzugsweise weist das erfindungsgemäße Polstermöbel wenigstens einen Stabilisierungs- und Spanngurt mit einem ersten Ende und einem zweiten Ende auf, wobei das erste Ende an dem Kopfelement und das zweite Ende an dem Grundgestell befestigt sind. Vorzugsweise weist das erfindungsgemäße Polstermöbel wenigstens zwei Stabilisierungs- und Spanngurte auf. Das erfindungsgemäße Polstermöbel ist in eine Liegestellung oder eine Sitzstellung überführbar. Dabei bilden in der Liegestellung das Sitzelement und das Kopfelement zusammen eine im Wesentlichen gemeinsame ebene Liegefläche, wobei in der Sitzstellung lediglich das Sitzelement eine im Wesentlichen ebene Sitzfläche bildet, wobei in der Sitzstellung das Kopfelement in einer im Wesentlichen vertikalen Position innerhalb des Verstauraums der Rückenlehne verstaubar ist. Die Stabilisierungs- und Spanngurte erfüllen im Wesentlichen zwei technische Funktionen. Einerseits können die Stabilisierungs- und Spanngurte vorzugsweise dazu dienen, das Kopfelement während des vertikalen Bewegungsablaufes zusätzlich stabilisierend zu unterstützen, sodass eine noch mehr verbesserte Überführung von einer Liegestellung in eine Sitzstellung oder umgekehrt von einer Sitzstellung in eine Liegestellung durch die Stabilisierungs- und Spanngurte gewährleistet werden kann. Hierfür sind die Stabilisierungs- und Spanngurte vorzugsweise jeweils seitlich angeordnet. Andererseits dienen die Stabilisierungs- und Spanngurte ferner dazu, das Kopfelement insbesondere in der Liegestellung horizontal zu fixieren derart, dass das Kopfelement unter Spannung auf den Stabilisierungsführungen aufliegt bzw. auf diese straffgezogen werden. Dies ist deshalb von großem Vorteil, weil das Polster des Kopfelements, insbesondere wenn es über eine längere Zeit in der Sitzstellung in einer im Wesentlichen vertikalen Position innerhalb des Verstauraums der Rückenlehne verstaut ist, sich leicht verformt, insbesondere staucht, und dadurch in der Liegestellung ohne die Stabilisierungs- und Spanngurte sich von den Stabilisierungsführungen lösen bzw. abheben würde. Durch die Stabilisierungs- und Spanngurte kann dieses Problem beseitigt werden.

Vorzugsweise weist das erfindungsgemäße Polstermöbel wenigstens eine Armlehne auf, die linksseitig und/oder rechtsseitig am Polstermöbel befestigbar ist. Hierdurch kann das erfindungsgemäße Polstermöbel als ein singuläres Polstermöbel oder aber auch als ein modular erweiterbares multifunktionales Polstermöbel verstanden werden, welches an unterschiedliche Möbeldesigns, Personenbedürfnisse, Räumlichkeiten und Nutzungsanforderungen flexibel und individuell angepasst werden kann. Mit anderen Worten kann das erfindungsgemäße Polstermöbel weitere Einzelelemente wie beispielsweise eine Armlehne oder ein Kopfkissen umfassen, sodass das Polstermöbel als eine Art Sessel, Eck-Couch oder Schlafsofa ausgebildet ist. Es ist auch denkbar, dass das erfindungsgemäße Polstermöbel weitere Einzelelemente wie beispielsweise ein verlängerbares, insbesondere ein dem Sitzelement vorverlagerbares, Longchair-Sitzelement umfasst, sodass durch das Longchair-Sitzelement eine verlängerte Liegefläche, insbesondere eine Länge einer handelsüblichen Bettmatratze, erreicht werden kann. Anders ausgedrückt kann das erfindungsgemäße Polstermöbel mit weiteren Einzelelementen oder aber auch weiteren Polstermöbeln kombiniert, erweitert oder durch diese umgebaut werden. Der modulare Systemaufbau kann derart verstanden werden, dass das erfindungsgemäße Polstermöbel aus beispielsweise fünf oder sechs Polstermöbeleinzelelementen bestehen kann, welche je nach Belieben von dem Nutzer etwa in einer U-Form oder in einer S-Form angeordnet werden können und vorzugsweise lösbar, beispielsweise mithilfe mindestens einer Klammer, miteinander verbindbar sein können.

Gemäß der Erfindung ist vorgesehen, dass das Sitzelement und das Kopfelement durch einen Gelenkmechanismus miteinander gekoppelt und zwangsverstellbar sind. Vorzugsweise weist der Gelenkmechanismus zumindest eine Drehachse, vorzugsweise mehrere Drehachsen auf. Hierdurch können insbesondere komplexe unterschiedliche kinematischen Bewegungsabläufe realisiert werden, wobei gleichzeitig ein nahtloser Übergang zwischen dem horizontalen und vertikalen Bewegungsablauf realisiert werden kann, sodass der horizontale Bewegungsablauf und der vertikale Bewegungsablauf einerseits präzise und andererseits mit minimalem Kraftaufwand voneinander entkoppelt werden. Durch den vorzugsweise mehrachsigen Gelenkmechanismus kann insbesondere die Kurvenform der gekrümmten Bahn bzw. der erfindungsgemäßen mittigen Hebe- und Verstauführung berücksichtigt werden, sodass die beim Übergang zwischen dem horizontalen und vertikalen Bewegungsablauf wirkenden Momente bzw. Kräfte insbesondere fließend und ohne plötzlichen Richtungswechsel übertragen werden können, ohne dass es zu einem Verkanten bzw. einer Blockade kommt.

Gemäß der Erfindung ist vorgesehen, dass das Polstermöbel insbesondere motorisch in eine Liegestellung oder eine Sitzstellung überführbar ist. Vorzugsweise ist der Motor hierfür als ein Elektromotor, insbesondere Elektrorotationsmotor, ausgebildet. Die motorische Überführung bzw. Ein- und Ausfahren des erfindungsgemäßen Polstermöbels bietet zahlreiche Vorteile, insbesondere in Bezug auf den Komfort, Effizienz aber auch Sicherheit. Durch die motorische Überführung wird der Kraftaufwand reduziert, was insbesondere für ältere Menschen, Kinder oder Personen mit eingeschränkter Mobilität von enormer Bedeutung ist. Darüber hinaus kann durch die motorische Überführung ein schneller und präziser Bewegungsablauf sichergestellt werden, wodurch wiederum der Komfort wesentlich verbessert werden kann. Die motorische Überführung erhöht zudem auch die Sicherheit, da das Risiko von Fehlbedienungen, insbesondere Verkanten oder einer Ausführung von abrupten Bewegungen, minimiert wird. Vorzugsweise kann die motorische Überführung mittels einer Fernbedienung oder eines Handschalters ferngesteuert werden.

Vorzugsweise weist der Motor eine selbsthemmende Wirkung auf. Die selbsthemmende Wirkung des Motors ist derart zu verstehen, dass der Motor explizit dazu konfiguriert und ausgebildet ist, seine Rotationsposition konstant zu halten, ohne das eine zusätzliche Energiezufuhr erforderlich ist. Mit anderen Worten ist kein elektrischer Halte- bzw. Ruhestrom erforderlich. Der Motor benötigt keine elektrische Energie, um seine Rotationsposition zu halten, sodass hierdurch der Energieverbrauch in ruhenden Zuständen, also in der Liegestellung oder Sitzstellung, drastisch reduziert werden kann. Die selbsthemmende Wirkung des Motors ist insbesondere auf einen internen speziell konzipierten mechanischen Mechanismus des Motors zurückzuführen, wonach die Reibung zwischen den Motorkomponenten wesentlich größer ist, als die Rückwärtskraft, also der Last, welche zur Überführung in eine Liegestellung oder eine Sitzstellung ausgeübt wird. Mit anderen Worten kann durch die selbsthemmende Wirkung des Motors sichergestellt werden, dass eine unbeabsichtigte Bewegung vermieden wird. Vorzugsweise ist der Motor als Bremsmotor ausgebildet oder weist eine integrierte Bremse auf, welche automatisch bei einem Stromausfall aktiviert wird. Hierdurch kann zusätzlich gewährleistet werden, dass das erfindungsgemäße Polstermöbel in seiner Liegestellung bzw. Sitzstellung positionsfest verharrt, selbst wenn der elektrische Stecker des erfindungsgemäßen Polstermöbels nicht an der Steckdose angeschlossen ist.

Vorzugsweise weist das erfindungsgemäße Polstermöbel einen Bewegungsmechanismus auf, wobei der Bewegungsmechanismus sowohl mit dem Motor also auch mit dem Sitzelement gekoppelt ist. Der Bewegungsmechanismus ist vorzugsweise über Verbindungsmittel, insbesondere einer Befestigungsschnittstelle, mit dem Motor und dem Sitzelement gekoppelt. Der Bewegungsmechanismus dient insbesondere zur Umwandlung einer Rotationsbewegung des Motors in eine Translationsbewegung, sodass durch den Bewegungsmechanismus ein Ein- und Ausfahren des Polstermöbels, insbesondere eine Überführung von einer Liegestellung in eine Sitzstellung oder umgekehrt von einer Sitzstellung in eine Liegestellung, ermöglicht wird.

Vorzugsweise umfasst der Bewegungsmechanismus ein Getriebe, ein Kettenantrieb oder ein Riemenantrieb. Das Getriebe kann beispielsweise als ein Spindelgetriebe oder Schneckengetriebe ausgebildet sein. Insbesondere in der Ausgestaltung als ein Spindelgetriebe kann die selbsthemmende Wirkung des Motors zusätzlich unterstützt werden, da Spindelgetriebe üblicherweise ein Trapezgewinde aufweisen und dadurch ebenfalls von alleine nicht rücklaufen, insbesondere nicht abrutschen, können. Durch die besondere Gewindestruktur wird also die Last sicher gehalten, sodass bei einem Stromausfall die Last in der zu letzten Position verbleibt. Darüber hinaus eignen sich Spindelgetriebe ideal für konstante und präzise Linearbewegungen und weisen zudem ein sehr gutes Übersetzungsverhältnis auf, sodass selbst bei sehr geringem Antriebsmoment des Motors sehr hohe Kräfte übertragen werden können. Somit muss die Person nicht von dem erfindungsgemäßen Polstermöbel heruntersteigen, um das das Polstermöbel von einer Liegestellung in eine Sitzstellung oder umgekehrt von einer Sitzstellung in eine Liegestellung überzuführen. Die Person kann komfortabel auf dem Polstermöbel liegen bzw. sitzen bleiben. Spindelgetriebe sind darüber hinaus mechanisch einfach konstruiert und dadurch sehr wartungsfreundlich. Bei einer ordnungsgemäßen Schmierung sind Spindelgetriebe sehr langlebig und verschleißarm.

Ein erfindungsgemäßes Polstermöbel wird nachfolgend anhand von Zeichnungen näher erläutert.

Es zeigen jeweils schematisch:
- Figur 1: ein Polstermöbel in einer Liegestellung gemäß einem Ausführungsbeispiel der vorliegenden Erfindung,
- Figur 2: ein Polstermöbel in einer Sitzstellung gemäß einem Ausführungsbeispiel der vorliegenden Erfindung,
- Figur 3: ein Polstermöbel in einer Liegestellung ohne das Kopfelement gemäß einem Ausführungsbeispiel der vorliegenden Erfindung,
- Figur 4: eine mittige Hebe- und Verstauführung mit einer gekrümmten Bahn gemäß einem weiteren Ausführungsbeispiel der vorliegenden Erfindung,
- Figur 5: eine mittige Hebe- und Verstauführung mit einer im Wesentlichen halbkreisförmigen Bahn gemäß einem weiteren Ausführungsbeispiel der vorliegenden Erfindung und
- Figur 6: einen Übergang zwischen einem horizontalen und vertikalen Bewegungsablauf gemäß einem weiteren Ausführungsbeispiel der vorliegenden Erfindung.

Fig. 1 zeigt eine perspektivische Ansicht eines erfindungsgemäßen Polstermöbels 100 in einer Liegestellung A gemäß einer beispielhaften Ausführung der Erfindung. Das Polstermöbel 100 kann motorisch von einer Liegestellung A in eine Sitzstellung B, wie in Fig. 2 dargestellt, oder umgekehrt von einer Sitzstellung A in eine Liegestellung B motorisch überführt werden.

Das erfindungsgemäße Polstermöbel 100 kann als ein singuläres Polstermöbel oder aber auch als ein modular erweiterbares multifunktionales Polstermöbel verstanden werden, welches an unterschiedliche Möbeldesigns, Personenbedürfnisse, Räumlichkeiten und Nutzungsanforderungen flexibel und individuell angepasst werden kann. Mit anderen Worten kann das erfindungsgemäße Polstermöbel 100 weitere nicht dargestellte Einzelelemente wie beispielsweise ein Kopfkissen oder ein Longchair-Sitzelement umfassen oder aber auch mit weiteren Polstermöbeln kombiniert, erweitert oder durch diese umgebaut werden. Zur modularen Erweiterung weist das Polstermöbel 100 ein Verbindungssystem auf. Das Verbindungssystem kann beispielsweise mehrere einzelne Haken 26 oder Verbindungschienen umfassen.

Das Polstermöbel 100 umfasst einen Motor 10, ein Grundgestell 20, eine Rückenlehne 30 mit einem Verstauraum 35, ein Sitzelement 40 sowie ein Kopfelement 50. Das Polstermöbel 100 kann je nach Ausgestaltungsform eine oder zwei Armlehnen 80 aufweisen. Es ist denkbar, dass das Polstermöbel 100 in einer bestimmten Ausgestaltungsform keine Armlehnen 80 aufweist.

Die Rückenlehne 30, das Sitzelement 40 sowie das Kopfelement 50 können jeweils eine integrierte Polsterung oder jeweils separate an diese anbringbare Polsterelemente aufweisen.

Die Polsterung des Kopfelements 50 weist vorzugsweise mehrere vertikale Einschnitte auf, sodass das Kopfelement 50 besser verstaut werden kann.

Das Sitzelement 40 und/oder das Kopfelement 50 können motorisch relativ zu dem Grundgestell 20 vor- und zurückverlagert, insbesondere ein- und ausgefahren, werden.

In der Liegestellung A bilden das Sitzelement 40 und das Kopfelement 50 zusammen eine im Wesentlichen gemeinsame ebene Liegefläche. In der Sitzstellung B, wie in Fig. 2 dargestellt, bildet lediglich das Sitzelement 40 eine im Wesentlichen ebene Sitzfläche.

Das Sitzelement 40 und das Kopfelement 50 sind durch einen Gelenkmechanismus 60 miteinander gekoppelt und zwangsverstellbar, sodass in der Sitzstellung B, wie in Fig. 2 dargestellt, das Kopfelement 50 in einer im Wesentlichen vertikalen Position innerhalb des Verstauraums 35 der Rückenlehne 30 verstaubar ist.

Das Sitzelement 40 vorzugsweise wenigstens zwei Stützrollen 45 auf, welche insbesondere jeweils seitlich in einem vorderen Bereich des Sitzelements 40 vorgesehen sind. Die Stützrollen 45 können als Bodenrollen verstanden werden, mittels derer das Sitzelement 40 auf dem Boden, insbesondere rollbar, abgestützt ist.

Fig. 3 zeigt eine perspektivische Ansicht eines erfindungsgemäßen Polstermöbels 100 in einer Liegestellung A gemäß einer beispielhaften Ausführung der Erfindung. Zum besseren Verständnis ist das Kopfelement 50 ausgeblendet.

Der Grundgedanke der Erfindung ist es, die unterschiedlichen kinematischen Bewegungsabläufe, insbesondere den horizontalen Bewegungsablauf und den vertikalen Bewegungsablauf, welche den Umwandlungsmechanismus des erfindungsgemäßen Polstermöbels 100 bestimmen, insbesondere die Überführung von der Liegestellung A in die Sitzstellung B oder umgekehrt die Überführung von der Sitzstellung A in die Liegestellung B bestimmen, voneinander funktional zu trennen bzw. zu entkoppeln.

Der horizontale Bewegungsablauf beschreibt dabei insbesondere eine Bewegung, bei der alle Punkte des Sitzelements 40 und/oder des Kopfelements 50 im Wesentlichen eine gleiche translatorische horizontale Verschiebung relativ zu dem Grundgestell 20 erfahren. Hierfür ist erfindungsgemäß vorgesehen, dass das Grundgestell 20 wenigstens zwei im Wesentlichen horizontal verlaufende Stabilisierungsführungen 25 aufweist, entlang dieser das Sitzelement 40 und/oder das Kopfelement 50 horizontal vor- und zurückverlagerbar sind.

Der vertikale Bewegungsablauf beschreibt insbesondere eine Bewegung, bei der alle Punkte lediglich des Kopfelements 50 um einen fiktiven Wendepunkt W aus einer im Wesentlich horizontal Position in eine im Wesentlichen vertikale Position vor- und zurückverlagerbar sind. Der vertikale Bewegungsablauf beschreibt insbesondere eine Bewegung zum Abheben des Kopfelements 50 von den Stabilisierungsführungen 25 und zum Verstauen des Kopfelements 50 in einen Verstauraum 35 der Rückenlehne 30. Hierfür ist erfindungsgemäß eine zusätzliche, insbesondere separate, mittige Hebe- und Verstauführung 70 vorgesehen, wobei die mittige Hebe- und Verstauführung 70 eine Auflagefläche 75 aufweist, auf der ein Führungselement 55 des Kopfelements 50 aufliegbar und bewegbar ist.

Das Grundgestell 20 ist kastenförmig, insbesondere als Bettkasten, ausgebildet und weist ein erstes Ende 21 und ein zweites Ende 22 auf, wobei sich die Stabilisierungsführungen 25 jeweils ausgehend von dem ersten Ende 21 bis zu einem Punkt P erstrecken, der um eine Länge L beabstandet von dem zweiten Ende 22 angeordnet ist.

Grundsätzlich bilden das Grundgestell 20 und die Rückenlehne 30 eine Einheit, wobei die Einheit einteilig oder mehrteilig ausgebildet sein kann. Eine einteilige Einheit kann derart verstanden werden, dass das Grundgestell 20 und die Rückenlehne 30 aus einem einzigen durchgehenden Bauteil ausgebildet sind, wohingegen eine mehrteilige Einheit sich dadurch auszeichnet, dass das Grundgestell 20 und die Rückenlehne 30 jeweils aus mehreren einzelnen Konstruktionselementen ausgebildet sind, welche fest und/oder lösbar miteinander verbundenen werden können. Die durch das Grundgestell 20 und die Rückenlehne 30 gebildete Einheit weist eine Rückwand 23 auf. Die Rückwand 23 dient einerseits als Begrenzungsfläche des Verstrauraums 35 der Rückenlehne 30 und andererseits als Montagefläche für die erfindungsgemäße mittige Hebe- und Verstauführung 70. Die Rückwand 23 weist bereichsweise eine Verstärkung 24 auf. Die Verstärkung 24 ist insbesondere im Bereich der erfindungsgemäßen mittigen Hebe- und Verstauführung 70 vorgesehen.

Wie in der Fig. 3 sehr gut zu erkennen ist, sind die Stabilisierungsführungen 25 im Wesentlichen jeweils seitlich, insbesondere randseitig, am Grundgestell 20 vorgesehen, sodass jeweils eine Stabilisierungsführung 25 linkseitig bzw. rechtsseitig zu der mittigen Hebe- und Verstauführung 70 beabstandet angeordnet ist. Die erfindungsgemäße mittige Hebe- und Verstauführung 70 ist derart mittig angeordnet, dass sie von den seitlichen, insbesondere randseitigen, Stabilisierungsführungen 70 gleichmäßig oder im Wesentlichen gleichmäßig beabstandet ist. Die erfindungsgemäße mittige Hebe- und Verstauführung 70 ist derart mittig angeordnet, dass sie direkt oder im Wesentlichen direkt oberhalb des Motors 10 und/oder entlang einer translatorischen Bewegungsachse des Antriebsstrangs ausgerichtet ist.

Das erfindungsgemäße Polstermöbel 100 weist einen Bewegungsmechanismus 15 auf, wobei der Bewegungsmechanismus 15 sowohl mit dem Motor 10 also auch mit dem Sitzelement 40 gekoppelt ist. Der Bewegungsmechanismus 15 ist insbesondere über Befestigungsschnittstellen 15.1 und 15.2 mit dem Motor 10 und dem Sitzelement gekoppelt. Der Bewegungsmechanismus 15 dient insbesondere zur Umwandlung einer Rotationsbewegung des Motors 10 in eine Translationsbewegung, sodass durch den Bewegungsmechanismus 15 ein Ein- und Ausfahren des Polstermöbels 10, insbesondere eine Überführung von der Liegestellung A in die Sitzstellung B oder umgekehrt von der Sitzstellung B in die Liegestellung B, ermöglicht wird.

Fig. 4 zeigt eine mittige Hebe- und Verstauführung 70 mit einer gekrümmten Bahn 71 gemäß einem weiteren Ausführungsbeispiel der vorliegenden Erfindung.

Gemäß dieser Ausführungsform weist das Grundgestell 20 wenigstens zwei obere Stabilisierungsführungen 25.1 und wenigstens zwei untere Stabilisierungsführungen 25.2 auf, wobei die oberen Stabilisierungsführungen 25.1 an einer Oberseite des Grundgestells 20 und die unteren Stabilisierungsführungen 25.2 an einer Innenseite des Grundgestells 20 vorgesehen sind. Hierdurch kann die translatorische im Wesentlichen horizontale Verschiebung des Sitzelements 40 und/oder des Kopfelements 50 relativ zu dem Grundgestell 20 weiter verbessert werden, in dem der horizontale Bewegungsablauf weiter zerlegt wird.

Die oberen Stabilisierungsführungen 25.1 sind offen und die unteren Stabilisierungsführungen 25.2 geschlossen ausgebildet. Die oberen Stabilisierungsführungen 25.1 dienen zur Stabilisierung und Ausführung des horizontalen Bewegungsablaufes des Kopfelements 50. Die unteren Stabilisierungsführungen 25.2 dienen zur Stabilisierung und Ausführung des horizontalen Bewegungsablaufes des Sitzelements 40.

Wie in der Fig. 4 sehr gut zu erkennen ist, sind die unteren Stabilisierungsführungen 25.2 länger ausgebildet, als die oberen Stabilisierungsführungen 25.1, sodass sich die unteren Stabilisierungsführungen 25.2 über dem Punkt P hinaus erstrecken.

Die unteren Stabilisierungsführungen 25.2 weisen einen konstanten horizontalen Verlauf auf. Die oberen Stabilisierungsführungen 25.1 weisen ebenfalls einen konstanten horizontalen Verlauf auf. Es denkbar, dass die oberen Stabilisierungsführungen 25.1 im Wesentlichen konstant horizontal verlaufen (s. Fig. 4) und/oder einen leicht steigenden und leicht sinkenden Abschnitt (s. Fig. 5 / im Bereich des dargestellten Stabilisierungselemente 50.1) aufweisen.

Das Sitzelement 40 wird innerhalb der unteren Stabilisierungsführungen 25.2 durch Stabilisierungselemente 40.1 präzise zwangsgeführt, sodass ein Verkanten und/oder ein Ausklinken, d. h. eine Verschiebung des Sitzelements 40 relativ zum Grundgestell 20 quer zur Verlaufsrichtung der unteren Stabilisierungsführungen 25.2, ausgeschlossen ist. Die Stabilisierungselemente 40.1 sind mit einem Träger 42 verbunden, wobei der Träger 42 wiederum an der Unterseite des Sitzelements 40 verbunden ist.

Das Kopfelement 50 wird durch Stabilisierungselemente 50.1 auf der Oberfläche der oberen Stabilisierungsführungen 25.1 frei geführt derart, dass ein Abheben des Kopfelements 50 von den oberen Stabilisierungsführungen 25.1, insbesondere ein Verstauen des Kopfelements 50 in dem Verstauraum 35 der Rückenlehne 30 möglich ist.

Die Stabilisierungselemente 40.1 und 50.1 können beispielsweise jeweils als Rolle, Gleitelement oder Holzklotz ausgeführt sein.

Wie ferner in der Fig. 4 sehr gut zu erkennen ist, weist das erfindungsgemäße Polstermöbel 100 zwei Stabilisierungs- und Spanngurte 36 auf, wobei die Stabilisierungs- und Spanngurte 36 jeweils ein erstes Ende und ein zweites Ende aufweisen. Dabei sind das erste Ende an dem Kopfelement 50 und das zweite Ende an dem Grundgestell 20 befestigt. Vorzugsweise weist das erfindungsgemäße Polstermöbel wenigstens zwei Stabilisierungs- und Spanngurte auf. Die Stabilisierungs- und Spanngurte 36 sind aus einem reißfesten und hochbelastbaren Material, vorzugsweise aus hochfestem Polyester, Nylon oder Aramid, ausgebildet.

Wie weiter in der Fig. 4 sehr gut zu erkennen ist, weist die mittige Hebe- und Verstauführung 70 eine gekrümmte Bahn 71 auf. Die erfindungsgemäße mittige Hebe- und Verstauführung 70 dient ausschließlich zur Ausführung des vertikalen Bewegungsablaufes, insbesondere zum Abheben des Kopfelements 50 von den oberen Stabilisierungsführungen 25.1 und zum Verstauen des Kopfelements 50 in den Verstauraum 35 der Rückenlehne 30. Durch die gekrümmte Bahn 71 wird insbesondere ein nahtloser Übergang zwischen dem horizontalen und vertikalen Bewegungsablauf realisiert, sodass der horizontale Bewegungsablauf und der vertikale Bewegungsablauf voneinander entkoppelt werden. Durch die gekrümmte Bahn 71 werden insbesondere Momente bzw. Kräfte gleichmäßig aufgenommen, sodass eine stabile und präzise Führung möglich ist. Aufgrund der kontinuierlich ansteigenden Kurvenform werden durch die gekrümmte Bahn 71 die beim Übergang zwischen dem horizontalen und vertikalen Bewegungsablauf wirkenden Momente bzw. Kräfte insbesondere fließend und ohne plötzlichen Richtungswechsel übertragen, wodurch der Verschleiß und die Belastung drastisch reduziert werden.

Es ist denkbar, dass die gekrümmte Bahn 71 bzw. die erfindungsgemäße mittige Hebe- und Verstauführung 70 eine anderweitige Kurvenform, wie in der Fig. 5 und Fig. 6 dargestellt, aufweist, welche geeignet ist, einen fließenden Übergang ohne plötzlichen Richtungswechsel zwischen dem horizontalen und vertikalen Bewegungsablauf zu ermöglichen.

Fig. 5 zeigt eine mittige Hebe- und Verstauführung 70 gemäß einem weiteren Ausführungsbeispiel der vorliegenden Erfindung. Gemäß dieser Ausführungsform weist die mittige Hebe- und Verstauführung 70 eine im Wesentlichen halbkreisförmige Bahn auf. Je steiler die Kurvenform der gekrümmten Bahn 71 bzw. der erfindungsgemäßen mittigen Hebe- und Verstauführung 70 ist, desto schneller ist die Verlagerung des Kopfelements 50 aus einer im Wesentlich horizontalen Position in eine im Wesentlichen vertikale Position. Mit anderen Worten kann das Kopfelement 50 schneller von den oberen Stabilisierungsführungen 25.1 abheben und schneller in den Verstauraum 35 der Rückenlehne 30 verstaut werden, je steiler die Kurvenform der gekrümmten Bahn 71 bzw. der erfindungsgemäßen mittigen Hebe- und Verstauführung 70 ausgebildet ist.

Fig. 6 zeigt eine mittige Hebe- und Verstauführung 70 gemäß einem weiteren Ausführungsbeispiel der vorliegenden Erfindung.

Durch die erfindungsgemäße mittige Hebe- und Verstauführung 70 können alle Punkte des Kopfelements 50 um einen fiktiven Wendepunkt W aus einer im Wesentlich horizontalen Position in eine im Wesentlichen vertikale Position vor- und zurückverlagert werden.

Die erfindungsgemäße mittige Hebe- und Verstauführung 70 dient ausschließlich zur Ausführung des vertikalen Bewegungsablaufes, insbesondere zum Abheben des Kopfelements 50 von den oberen Stabilisierungsführungen 25.1 und zum Verstauen des Kopfelements 50 in den Verstauraum 35 der Rückenlehne 30.

Daher weist die erfindungsgemäße mittige Hebe- und Verstauführung 70 gar keinen oder einen nur sehr geringen horizontalen Abschnitt auf, wobei dieser sehr geringe horizontale Abschnitt lediglich zum Andocken des Kopfelements 50 vorgesehen ist.

Wie in der Fig. 6. sehr gut zu erkennen ist, verläuft die gekrümmte Bahn 71 der erfindungsgemäßen mittigen Hebe- und Verstauführung 70 im Wesentlichen halbkreisförmig. Hierdurch kann die erfindungsgemäße mittige Hebe- und Verstauführung 70 insbesondere in engen Bauräumen sehr platzsparend ausgebildet werden, ohne dass zusätzliche mechanische Führungs- und Umlenkschienensysteme vorzusehen sind. Mit anderen Worten ist hierdurch eine insgesamt sehr kompakte und kostengünstige Konstruktionsbauweise des erfindungsgemäßen Polstermöbels 100, insbesondere der Rückenlehne 30, möglich.

Gemäß der Erfindung ist explizit vorgesehen, dass die mittige Hebe- und Verstauführung 70 eine Auflagefläche 75 aufweist, auf der ein Führungselement 55 des Kopfelements 50 aufliegbar und bewegbar ist. Das Führungselement 55 des Kopfelements 50 kann vorzugsweise als eine Rolle 51 oder als ein Gleitelement 52, wie in der Fig. 4 dargestellt, ausgebildet sein. Das Führungselement 55 des Kopfelements 50 ist speziell dafür ausgebildet, den vertikalen Bewegungsablauf entlang der vorgegebenen Bahn, insbesondere entlang der gekrümmten Bahn 71 bzw. der erfindungsgemäßen mittigen Hebe- und Verstauführung 70, ohne plötzlichen Richtungswechsel oder Verkantung zu steuern.

Die Auflagefläche 75 der mittigen Hebe- und Verstauführung 70 kann aus Kunststoff oder Metall ausgebildet sein. Die Auflagefläche 75 wird insbesondere durch ein gebogenes Blech gebildet.

Die Auflagefläche 75 weist eine spezielle Beschichtung auf. Bei der Beschichtung handelt es sich insbesondere um eine reibungsarme Beschichtung. Durch eine derartige spezielle reibungsarme Beschichtung wird der Reibungswiderstand zwischen dem Führungselement 55 des Kopfelements 50 und der Auflagefläche 75 drastisch reduziert, sodass ein nahezu reibungsloser und dadurch sehr energieeffizienter vertikaler Bewegungsablauf mit hervorragendem Abrollverhalten gewährleistet ist. Aufgrund des extrem geringen Reibungswiderstands herrschen optimale Kontaktflächeneigenschaften, wodurch nahezu kein Verschleiß zwischen dem Führungselement 55 des Kopfelements 50 und der Auflagefläche 75 entsteht. Dies verlängert sowohl die Lebensdauer des Führungselements 55 des Kopfelements 50, als auch die Lebensdauer der Auflagefläche 75, sodass wiederum die technische Funktionsfähigkeit des erfindungsgemäßen Polstermöbels 100 über lange Zeit gewährleistet werden kann.

Die erfindungsgemäße mittige Hebe- und Verstauführung 70 weist mehrere Stege 72 auf. Es ist auch denkbar, dass die erfindungsgemäße mittige Hebe- und Verstauführung 70 lediglich einen einzigen Steg 72 aufweist. Die mehreren Stege 72 stellen insbesondere strukturelle Elemente der erfindungsgemäßen mittigen Hebe- und Verstauführung 70 dar, um die Festigkeit und Steifigkeit der Auflagefläche 75 zu erhöhen. Mit anderen Worten dienen die mehreren Stege 72 als Trägerstruktur zur Strukturstabilisierung und stützenden Wirkung der Auflagefläche 75, sodass die Auflagefläche 75 während des vertikalen Bewegungsablaufes nicht durchgebogen wird.

### Bezugszeichenliste

- 10: Motor
- 15: Bewegungsmechanismus
- 20: Grundgestell
- 21: erste Ende des Grundgestells
- 22: zweites Ende des Grundgestells
- 23: Rückwand
- 24: Verstärkung
- 25: Stabilisierungsführungen
- 25.1: obere Stabilisierungsführungen
- 25.2: untere Stabilisierungsführungen
- 26: Haken
- 30: Rückenlehne
- 35: Verstauraum
- 36: Stabilisierungs- und Spanngurt
- 40: Sitzelement
- 40.1: Stabilisierungselemente des Sitzelements
- 42: Träger
- 45: Stützrollen
- 50: Kopfelement
- 50.1: Stabilisierungselemente des Kopfelements
- 51: Rolle
- 52: Gleitelement
- 55: Führungselement
- 60: Gelenkmechanismus
- 70: Hebe- und Verstauführung
- 71: gekrümmte Bahn
- 72: Stege
- 75: Auflagefläche der Hebe- und Verstauführung
- 80: Armlehne
- 100: Polstermöbel
- A: Liegestellung
- B: Sitzstellung
- L: Länge
- P: Punkt
- W: fiktiver Wendepunkt

## Patentansprüche

1. Ausfahrbares Polstermöbel (100), welches motorisch in eine Liegestellung (A) oder eine Sitzstellung (B) überführbar ist, das Polstermöbel (100) umfassend:
- einen Motor (10),
- ein ortsfestes Grundgestell (20) mit wenigstens zwei im Wesentlichen horizontal verlaufenden Stabilisierungsführungen (25),
- eine Rückenlehne (30) mit einem Verstauraum (35),
- wenigstens ein Sitzelement (40),
- wenigstens ein Kopfelement (50) mit wenigstens einem Führungselement (55),
wobei das Sitzelement (40) und/oder das Kopfelement (50) durch den Motor (10) relativ zu dem Grundgestell (20) entlang der Stabilisierungsführungen (25) horizontal vor- und zurückverlagerbar sind,
wobei das Sitzelement (40) und das Kopfelement (50) durch einen Gelenkmechanismus (60) miteinander gekoppelt und zwangsverstellbar sind,
wobei in der Liegestellung (A) das Sitzelement (40) und das Kopfelement (50) zusammen eine im Wesentlichen gemeinsame ebene Liegefläche bilden,
wobei in der Sitzstellung (B) lediglich das Sitzelement (40) eine im Wesentlichen ebene Sitzfläche bildet,
wobei in der Sitzstellung (B) das Kopfelement (50) in einer im Wesentlichen vertikalen Position innerhalb des Verstauraums (35) der Rückenlehne (30) verstaubar ist,
wobei zum Abheben des Kopfelements (50) von den Stabilisierungsführungen (25) und zum Verstauen des Kopfelements (50) in dem Verstauraum (35) eine mittige Hebe- und Verstauführung (70), die vorzugsweise von den Stabilisierungsführungen (25) entkoppelt ist, vorgesehen ist,
wobei die mittige Hebe- und Verstauführung (70) eine Auflagefläche (75) aufweist, auf der das Führungselement (55) des Kopfelements (50) aufliegbar und bewegbar ist.

2. Ausfahrbares Polstermöbel (100) nach Anspruch 1,
**dadurch gekennzeichnet, dass**
das Grundgestell (20) kastenförmig ausgebildet ist und ein erstes Ende (20) und ein zweites Ende (22) aufweist, wobei sich die Stabilisierungsführungen (25) jeweils ausgehend von dem ersten Ende (21) bis zu einem Punkt (P) erstrecken, der um eine Länge (L) beabstandet von dem zweiten Ende (22) angeordnet ist.

3. Ausfahrbares Polstermöbel (100) nach einem der vorhergehenden Ansprüche,
**dadurch gekennzeichnet, dass**
das Grundgestell (20) wenigstens zwei obere Stabilisierungsführungen (25.1) und wenigstens zwei untere Stabilisierungsführungen (25.2) aufweist, wobei die oberen Stabilisierungsführungen (25.1) an einer Oberseite des Grundgestells (20) und die unteren Stabilisierungsführungen (25.2) an einer Innenseite des Grundgestells (20) vorgesehen sind, und/oder die oberen Stabilisierungsführungen (25.1) offen und die unteren Stabilisierungsführungen (25.2) geschlossen ausgebildet sind.

4. Ausfahrbares Polstermöbel (100) nach einem der vorhergehenden Ansprüche,
**dadurch gekennzeichnet, dass**
die mittige Hebe- und Verstauführung (70) eine gekrümmte Bahn (71) aufweist, und/oder die gekrümmte Bahn (71) halbkreisförmig oder im Wesentlichen halbkreisförmig verläuft,
und/oder die mittige Hebe- und Verstauführung (70) mehrere Stege (72) aufweist, wobei insbesondere mehrere Stege (72) aus Holz ausgebildet sind.

5. Ausfahrbares Polstermöbel (100) nach einem der vorhergehenden Ansprüche,
**dadurch gekennzeichnet, dass**
das Führungselement (55) des Kopfelements (50) zumindest als eine Rolle (51) oder als ein Gleitelement (52) ausgebildet ist,
und/oder das Gleitelement (52) als eine Gleitrolle, ein Gleitstein oder ein Vlieselement ausgebildet ist.

6. Ausfahrbares Polstermöbel (100) nach einem der vorhergehenden Ansprüche,
**dadurch gekennzeichnet, dass**
die Auflagefläche (75) der mittigen Hebe- und Verstauführung (70) aus Kunststoff, Metall oder Holz ausgebildet ist.

7. Ausfahrbares Polstermöbel (100) nach einem der vorhergehenden Ansprüche,
**dadurch gekennzeichnet, dass**
die Auflagefläche (75) eine Beschichtung aufweist.

8. Ausfahrbares Polstermöbel (100) nach einem der vorhergehenden Ansprüche,
**dadurch gekennzeichnet, dass**
das Grundgestell (20) und die Rückenlehne (30) eine Einheit mit einer Rückwand (23) bilden,
und/oder die Rückwand (23) bereichsweise eine Verstärkung (24) aufweist.

9. Ausfahrbares Polstermöbel (100) nach einem der vorhergehenden Ansprüche,
**dadurch gekennzeichnet, dass**
das Sitzelement (40) Stützrollen (45) aufweist.

10. Ausfahrbares Polstermöbel (100) nach einem der vorhergehenden Ansprüche,
**dadurch gekennzeichnet, dass**
das Polstermöbel (100) wenigstens einen Stabilisierungs- und Spanngurt (36) mit einem ersten Ende und einem zweiten Ende aufweist, wobei das erste Ende an dem Kopfelement (50) und das zweite Ende an dem Grundgestell (20) befestigt sind.

11. Ausfahrbares Polstermöbel (100) nach einem der vorhergehenden Ansprüche,
**dadurch gekennzeichnet, dass**
das Polstermöbel (100) wenigstens eine Armlehne (80) aufweist, die linksseitig und/oder rechtsseitig am Polstermöbel (100) befestigbar ist.

12. Ausfahrbares Polstermöbel (100) nach einem der vorhergehenden Ansprüche,
**dadurch gekennzeichnet, dass**
der Gelenkmechanismus (60) zumindest eine Drehachse, vorzugsweise mehrere Drehachsen aufweist.

13. Ausfahrbares Polstermöbel (100) nach einem der vorhergehenden Ansprüche,
**dadurch gekennzeichnet, dass**
der Motor (10) als ein Elektromotor, insbesondere Elektrorotationsmotor, ausgebildet ist, wobei insbesondere der Motor (10) eine selbsthemmende Wirkung aufweist.

14. Ausfahrbares Polstermöbel (100) nach einem der vorhergehenden Ansprüche,
**dadurch gekennzeichnet, dass**
das Polstermöbel (100) einen Bewegungsmechanismus (15) aufweist, wobei der Bewegungsmechanismus (15) mit dem Motor (10) und dem Sitzelement (40) gekoppelt ist.

15. Ausfahrbares Polstermöbel (100) nach einem der vorhergehenden Ansprüche,
**dadurch gekennzeichnet, dass**
der Bewegungsmechanismus (15) ein Getriebe, ein Kettenantrieb oder ein Riemenantrieb umfasst.
